# EUROPÄISCHE PATENTSCHRIFT

(11) **EP 3 606 841 B1**
(45) Veröffentlichungstag und Bekanntmachung des Hinweises auf die Patenterteilung: **27.01.2021**
(21) Anmeldenummer: 18717552.6
(22) Anmeldetag: 06.04.2018
(51) Int. Cl.: B65D 75/00, B65D 77/06, B65D 85/50, B65D 85/52

(54) **VERPACKUNG EINES OBJEKTS, INSBESONDERE EINER TOPFPFLANZE**
PACKAGING AN ARTICLE, IN PARTICULAR A POTTED PLANT
EMBALLAGE D'UN OBJET, EN PARTICULIER UNE PLANTE EN POT

(30) Priorität: 06.04.2017 DE 102017107420
(43) Veröffentlichungstag der Anmeldung: 12.02.2020
(73) Patentinhaber: Hochschule Für Angewandte Wissenschaften Augsburg, 86161 Augsburg (DE)
(72) Erfinder: ROCKINGER, Stefan, 81829 München (DE)
(74) Vertreter: Lucke, Andreas
(86) Internationale Anmeldenummer: PCT/EP2018/058880
(87) Internationale Veröffentlichungsnummer: WO 2018/185297

(56) Entgegenhaltungen:
- US-A- 5 115 915
- US-A- 5 710 641
- US-A1- 2003 097 743
- US-A1- 2008 017 529

## Beschreibung

### GEBIET DER ERFINDUNG

Die vorliegende Erfindung betrifft die Verpackung von Objekten, insbesondere von Topfpflanzen. Insbesondere betrifft sie Verpackungsverfahren und Verpackungsmaterialien, die es gestatten, Topfpflanzen für den Versand zu verpacken.

### HINTERGRUND DER ERFINDUNG

Durch die Möglichkeit der Online-Bestellung und -Abrechnung von Waren hat der Versandhandel in jüngerer Zeit eine zunehmende Bedeutung erfahren. Beispielsweise hat sich der Versandhandelsumsatz in den letzten zehn Jahren in Deutschland von 26,3 Mrd. € auf 52,4 Mrd. € verdoppelt.

Im Versandhandel werden die Waren üblicherweise in zumindest näherungsweise quaderförmigen Verpackungen, typischerweise Kartonagen versandt. "Verpackungen" im Sinne der vorliegenden Offenbarung betreffen insbesondere sogenannte "Transportverpackungen", die umgangssprachlich auch als" Versandverpackungen" bezeichnet werden und den Transport von Waren erleichtern, Waren auf dem Transport vor Schäden bewahren, oder die aus Gründen der Sicherheit des Transports verwendet werden. "Verpackungen" im Sinne der vorliegenden Offenbarung betreffen aber auch sogenannte "Umverpackungen", also Verpackungen, die als zusätzliche Verpackungen zu Verkaufsverpackungen verwendet werden und nicht aus Gründen der Hygiene, der Haltbarkeit oder des Schutzes der Ware vor Beschädigung oder Verschmutzung für die Abgabe an den Endverbraucher erforderlich sind. Oft dienen Umverpackungen lediglich dazu, dem verpackten Produkt ein attraktiveres Aussehen zu verleihen.

In vielen Fällen weicht die Form und/oder Größe der zu versendenden Produkte relativ stark von der Form der Verpackung ab. In diesem Fall müssen die Produkte in der Verpackung fixiert werden, um Beschädigungen während des Transports zu vermeiden. Üblicherweise wird dies dadurch erreicht, dass der Zwischenraum zwischen dem Produkt und der Verpackung mit Füllmaterial, beispielsweise Luftpolsterfolie, Knüllpapier, Styropor etc. ausgefüllt wird.

Die Verwendung von Füllmaterialien ist aber weder für den Anbieter noch für den Kunden volldas durch das Füllmaterial erhöhte Versandgewicht, aber auch die Tatsache, dass die Fixierung des Produkts in der Verpackung mithilfe des Füllmaterials recht arbeitsintensiv ist und somit zusätzliche Kosten erzeugt. Nachteilig aus Sicht des Kunden ist die Entsorgung des Füllmaterials. Zudem ist die Verwendung von Füllmaterial, welches in der Praxis nur zu sehr geringem Teil wiederverwendet wird, ökologisch nachteilig.

Hinzu kommt, dass sich nicht alle Produkte durch Verwendung von Füllmaterial allein in der Verpackung fixieren lassen, beispielsweise weil sie zu empfindlich sind, oder weil sie lose Bestandteile umfassen. Ein Beispiel hierfür sind Topfpflanzen, die gegenwärtig in aller Regel zunächst in einer Plastik-Sichtverpackung, die im Fachgebiet auch als "Plastik-Blister" bezeichnet wird, verpackt werden, und dann zusammen mit Füllmaterial in eine Transportverpackung gepackt werden, wobei das Füllmaterial wiederum dazu dient, die Sichtverpackung mit der darin enthaltenen Topfpflanze in der Transportverpackung zu fixieren. Die Verwendung einer zusätzlichen Sichtverpackung bei Topfpflanzen ist notwendig, weil die Pflanze zu empfindlich ist, um direkt durch das Füllmaterial fixiert zu werden, und weil die Sichtverpackung benötigt wird, um zu verhindern, dass die Erde aus dem Topf austritt.

Sichtverpackungen aus Plastik sind aber sowohl unter ökologischen Aspekten als auch unter Kostenaspekten nachteilig. Die Verpackung von Objekten, insbesondere von Topfpflanzen, ist z.B in US 5115915 und US 5710641 beschrieben.

### ZUSAMMENFASSUNG DER ERFINDUNG

Der vorliegenden Erfindung liegt die Aufgabe zugrunde, ein Verfahren und ein Verpackungs-Set zum Verpacken eines Objekts, insbesondere einer Topfpflanze anzugeben, die die oben genannten Nachteile überwinden. Diese Aufgabe wird durch ein Verfahren nach Anspruch 1 gelöst, das sich einer schlauchförmigen Schrumpffolie bedient, sowie durch ein verwandtes Verfahren nach Anspruch 5, welches sich einer sackförmigen Schrumpffolie bedient. Die Aufgabe wird ferner durch ein Verpackungs-Set nach Anspruch 15 gelöst. Die Lösung der genannten Aufgabe manifestiert sich auch in einem verpackten Objekt, insbesondere einer verpackten Topfpflanze, nach Anspruch 8 und Anspruch 12. Vorteilhafte Weiterbildungen sind in den abhängigen Ansprüchen angegeben.

Gemäß einem ersten Aspekt stellt die Erfindung ein Verfahren zum Verpacken eines Objekts, insbesondere einer Topfpflanze, mit den folgenden Schritten bereit:
A.) Bereitstellen einer Verpackung mit einer Wandfläche, in der eine Öffnung ausgebildet ist,
B.) Bereitstellen einer schlauchförmigen Schrumpffolie mit einem offenen ersten Ende, einem offenen zweiten Ende, einer Innenseite und einer Außenseite,
C.) Platzieren des Objekts in der Verpackung und in der schlauchförmigen Schrumpffolie derart, dass
   - das Objekt innen an der genannten Wandfläche anliegt,
   - das Objekt in der schlauchförmigen Schrumpffolie angeordnet ist, wobei die Innenseite der schlauchförmigen Schrumpffolie dem Objekt zugewandt ist,
   - das erste Ende der schlauchförmigen Schrumpffolie und ein an dieses erste Ende angrenzender erster Abschnitt in der Verpackung angeordnet sind, die schlauchförmige Schrumpffolie in einem mittleren Abschnitt durch die Öffnung in der Wandfläche geführt ist, und das zweite Ende und ein an dieses zweite Ende angrenzender zweiter Abschnitt außerhalb der Verpackung angeordnet sind, und
   - das erste Ende der schlauchförmigen Schrumpffolie verschlossen oder zumindest derart verengt ist, dass das Objekt die schlauchförmige Schrumpffolie nicht durch deren erstes Ende verlassen kann,
D.) Ausüben einer Zugkraft auf den zweiten Abschnitt der schlauchförmigen Schrumpffolie , sodass das Objekt von innen gegen die genannte Wandfläche gedrückt wird,
E.) Umstülpen des zweiten Abschnitts der schlauchförmigen Schrumpffolie über die Verpackung, sodass die Außenseite des zweiten Abschnitts der schlauchförmigen Schrumpffolie der Außenseite der Verpackung zugewandt und die Verpackung von dem zweiten Abschnitt der schlauchförmigen Schrumpffolie ganz oder zumindest teilweise umgeben ist,
F.) Verschließen des zweiten Endes der schlauchförmigen Schrumpffolie oder verengen desselben zumindest derart, dass die Verpackung den zweiten Abschnitt der schlauchförmigen Schrumpffolie nicht durch deren zweites Ende verlassen kann, und
G.) Wärmebehandeln des zweiten Abschnitts der schlauchförmigen Schrumpffolie, um ein Schrumpfen derselben zu bewirken.

Man beachte, dass die Tatsache, dass das Objekt in Schritt C.) so platziert wird, dass "das Objekt innen an der genannten Wandfläche anliegt" nicht erfordert, dass ein direkter Kontakt zwischen dem Objekt und der Wandfläche besteht, stattdessen wird sich in aller Regel ein Abschnitt der Schrumpffolie zwischen dem Objekt und der Wandfläche befinden.

Gemäß dem erfindungsgemäßen Verfahren wird somit das Objekt mithilfe der schlauchförmigen Schrumpffolie in der Verpackung fixiert. Konkret wird das Objekt, oder ein Teil des Objekts, in dem ersten Abschnitt der schlauchförmigen Schrumpffolie aufgenommen, und durch Zug am zweiten Abschnitt der schlauchförmigen Schrumpffolie innen gegen die genannte Wandfläche gedrückt und dadurch an dieser Wandfläche fixiert. Zu diesem Zweck wird das erste Ende der schlauchförmigen Schrumpffolie verschlossen oder zumindest so verengt, dass das Objekt die schlauchförmige Schrumpffolie nicht durch deren erstes Ende verlassen kann. In einem weiteren Schritt wird der zweite Abschnitt der schlauchförmigen Schrumpffolie, der sich außerhalb der Verpackung befindet, so über die Verpackung umgestülpt, dass die Außenseite des zweiten Abschnitts der schlauchförmigen Schrumpffolie der Außenseite der Verpackung zugewandt und die Verpackung von dem zweiten Abschnitt der schlauchförmigen Schrumpffolie ganz oder zumindest teilweise umgeben ist. Danach wird das zweite Ende der schlauchförmigen Schrumpffolie verschlossen oder zumindest derart verengt, dass die Verpackung den zweiten Abschnitt der schlauchförmigen Schrumpffolie nicht durch deren zweites Ende verlassen kann. Dadurch wird das Objekt, das in dem ersten Abschnitt der schlauchförmigen Schrumpffolie gehalten ist, an der Innenseite der Wandfläche festgelegt. In einem letzten Schritt wird der zweite Abschnitt der schlauchförmigen Schrumpffolie mit Wärme behandelt, um ein Schrumpfen derselben zu bewirken. Das Schrumpfen bewirkt, dass der zweite Abschnitt der schlauchförmigen Schrumpffolie eng an der Außenseite der Verpackung anliegt, sodass die Schrumpffolie beim Transport der Verpackung nicht stört, sondern im Gegenteil zusätzlichen Schutz, beispielsweise gegen Feuchtigkeit, Nässe oder Verschmutzung bietet. Darüber hinaus kann durch das Schrumpfen, also das Zusammenziehen des zweiten Abschnitts der schlauchförmigen Schrumpffolie, eine zusätzliche Zugkraft auf den ersten Abschnitt der schlauchförmigen Schrumpffolie ausgeübt werden, wodurch das Objekt fest und sicher an der Innenseite der Wandfläche gehalten wird.

Nachdem das Objekt oder ein Abschnitt des Objekts im verpackten Zustand fest an der Wandfläche befestigt ist, wird kein weiteres Füllmaterial benötigt, um das Objekt in der Verpackung zu fixieren. Außerdem können durch den am ersten Ende geschlossenen oder zumindest verengten ersten Abschnitt der Schrumpffolie lose Bestandteile zusammengehalten werden. Dies ist beispielsweise der Fall, wenn es sich bei dem Objekt um eine Topfpflanze handelt, deren Topf, wie unten anhand von Ausführungsbeispielen näher erläutert wird, in dem ersten Abschnitt der schlauchförmigen Schrumpffolie eingeschlossen ist, sodass nicht nur der Topf an der Wandfläche gehalten wird, sondern gleichzeitig das Austreten von Erde durch die Schrumpffolie verhindert wird.

Man beachte, dass in der vorliegenden Offenbarung der Begriff des ersten oder zweiten "offenen Endes" nicht lediglich den entsprechenden Rand der schlauchförmigen Schrumpffolie bezeichnet, sondern einen an diesen Rand anschließenden Abschnitt, der, wie unten näher erläutert wird, auf geeignete Weise verschlossen oder verengt werden kann.

In einer bevorzugten Ausführungsform sind sowohl eine erste Öffnung an dem ersten Ende als auch eine zweite Öffnung an dem zweiten Ende der schlauchförmigen Schrumpffolie groß genug, um das Objekt durch diese erste bzw. zweite Öffnung in die schlauchförmige Schrumpffolie einzuführen, wobei die erste und die zweite Öffnung vorzugsweise gleich groß sind. Auf diese Weise kann das Objekt durch die erste Öffnung in die schlauchförmige Schrumpffolie eingebracht werden, nachdem die schlauchförmige Schrumpffolie durch die Öffnung in der Wandfläche geführt wurde. Diese Variante gestattet ein besonders einfaches Verpacken. Zudem gestattet diese Variante die Verwendung von schlauchförmigen Schrumpffolien mit einem gleichförmigen Durchmesser, die günstiger in der Herstellung sind und beispielsweise "am laufenden Meter" auf einer Rolle bevorratet und passend abgeschnitten werden können. In diesem Fall muss der Nutzer beim Verpacken auch nicht darauf achten, welches Ende der schlauchförmigen Schrumpffolie innerhalb und welches außerhalb der Verpackung liegen soll.

In einer alternativen Ausführungsform hat die Schrumpffolie an ihrem zweiten Ende eine größere Öffnung, die groß genug ist, um das Objekt durch diese in die schlauchförmige Schrumpffolie einzuführen, und an ihrem ersten Ende eine kleinere Öffnung, die klein genug ist um zu verhindern, dass das Objekt am ersten Ende aus der Schrumpffolie austritt, sodass das Objekt durch die genannte Zugkraft auf den zweiten Abschnitt der schlauchförmigen Schrumpffolie gegen die genannte Wandfläche gedrückt werden kann, ohne dass diese nach dem Einbringen des Objekts in die schlauchförmige Schrumpffolie an ihrem ersten Ende geschlossen oder verengt zu werden braucht. Obwohl also der oben genannte Schritt C.) vorschreibt, dass das erste Ende der schlauchförmigen Schrumpffolie zumindest verengt ist, muss diese Verengung nicht Teil des Verfahrens sein. Stattdessen können Schrumpffolien verwendet werden, die bereits ein verengtes erstes Ende aufweisen, das eng genug ist um zu verhindern, dass das Objekt die schlauchförmige Schrumpffolie durch deren erstes Ende verlassen kann. Auf diese Weise kann ein zusätzlicher Arbeitsschritt des Verengens bzw. Verschließens des ersten Endes der schlauchförmigen Schrumpffolie eingespart werden. Dies ist insbesondere bei der Verpackung einer großen Anzahl gleichartiger Artikel von Vorteil. Wenn es sich beispielsweise bei dem Objekt um eine Topfpflanze handelt, kann beispielsweise der Stamm oder Stängel derselben durch die kleinere Öffnung am ersten Ende der schlauchförmigen Schrumpffolie herausragen, während der Topf, der nicht durch diese kleinere Öffnung passt, im ersten Abschnitt der schlauchförmigen Schrumpffolie gehalten und durch Zug gegen die Wandfläche gedrückt werden kann.

In einer vorteilhaften Ausführungsform umfasst das Objekt einen Abschnitt größeren Querschnitts, insbesondere einen Topf, und einen Abschnitt geringeren Querschnitts, insbesondere einen Teil einer in den Topf gepflanzten Pflanze (typischerweise einen Stamm oder Stängel), wobei der Abschnitt geringeren Querschnitts im verpackten Zustand des Objekts durch das verengte erste Ende der schlauchförmigen Schrumpffolie geführt ist. Dabei liegt in einer Ausführungsform das verengte erste Ende der schlauchförmigen Schrumpffolie im verpackten Zustand des Objekts eng an dem Abschnitt geringeren Querschnitts an, wobei das erste Ende der schlauchförmigen Schrumpffolie vorzugsweise mithilfe eines Kabelbinders, einer Klemme oder eines Klebestreifens im Bereich des Abschnitts geringeren Querschnitts zusammengehalten wird. Diese Ausführungsform ist besonders für den Versand von Topfpflanzen von Bedeutung, weil dadurch verhindert wird, dass sich Erde, die aus dem Topf austritt, frei in der Verpackung verteilen kann.

In einer alternativen Ausführungsform ist hingegen im verpackten Zustand des Objekts der Abschnitt geringeren Querschnitts locker durch das verengte erste Ende der schlauchförmigen Schrumpffolie geführt.

Die vorliegende Erfindung ist allerdings nicht auf Ausführungsformen mit schlauchförmiger Schrumpffolie beschränkt. In einer nahe verwandten aber alternativen Ausführungsform wird eine sackförmige Schrumpffolie verwendet, mit einem geschlossenen ersten Ende und einem offenen zweiten Ende. In dieser Ausführungsform muss das Objekt durch das offene zweite Ende in die sackförmige Schrumpffolie eingeführt werden, bevor das offene zweite Ende der sackförmigen Schrumpffolie von innen durch die Öffnung in der Wandfläche geführt wird. Dafür muss bei dieser Ausführungsform das erste Ende der sackförmigen Schrumpffolie nicht in einem zusätzlichen Verfahrensschritt verschlossen oder verengt werden.

Konkret betrifft die Erfindung gemäß diesem Aspekt ein Verfahren zum Verpacken eines Objekts, insbesondere einer Topfpflanze, mit den folgenden Schritten:
A.) Bereitstellen einer Verpackung mit einer Wandfläche, in der eine Öffnung ausgebildet ist,
B.) Bereitstellen einer sackförmigen Schrumpffolie, mit einem geschlossenen ersten Ende und einem offenen zweiten Ende, einer Innenseite und einer Außenseite,
C.) Platzieren des Objekts in der Verpackung und in der sackförmigen Schrumpffolie derart, dass
   - das Objekt innen an der genannten Wandfläche anliegt,
   - das Objekt in der sackförmigen Schrumpffolie angeordnet ist, wobei die Innenseite der sackförmigen Schrumpffolie dem Objekt zugewandt ist, und
   - das erste Ende der sackförmigen Schrumpffolie und ein an dieses erste Ende angrenzender erster Abschnitt in der Verpackung angeordnet sind, die sackförmige Schrumpffolie in einem mittleren Abschnitt durch die Öffnung in der Wandfläche geführt ist, und das zweite Ende und ein an dieses zweite Ende angrenzender zweiter Abschnitt außerhalb der Verpackung angeordnet sind,
D.) Ausüben einer Zugkraft auf den zweiten Abschnitt der sackförmigen Schrumpffolie, sodass das Objekt von innen gegen die genannte Wandfläche gedrückt wird,
E.) Umstülpen des zweiten Abschnitts der sackförmigen Schrumpffolie über die Verpackung, sodass die Außenseite des zweiten Abschnitts der sackförmigen Schrumpffolie der Außenseite der Verpackung zugewandt und die Verpackung von dem zweiten Abschnitt der sackförmigen Schrumpffolie ganz oder zumindest teilweise umgeben ist,
F.) Verschließen des zweiten Endes der sackförmigen Schrumpffolie oder verengen desselben zumindest derart, dass die Verpackung den zweiten Abschnitt der sackförmigen Schrumpffolie nicht über deren zweites Ende verlassen kann, und
G.) Wärmebehandeln des zweiten Abschnitts der sackförmigen Schrumpffolie, um ein Schrumpfen derselben zu bewirken.

Dieses Verfahren ist mit dem Verfahren, bei dem eine schlauchförmigen Schrumpffolie verwendet wird, nahezu identisch, außer dass eine sackförmige Schrumpffolie verwendet wird, und folglich nicht dafür gesorgt zu werden braucht, dass das erste Ende der Schlauchfolie geschlossen oder verengt wird, da die sackförmige Schlauchfolie konstruktionsbedingt bereits an ihrem ersten Ende geschlossen ist. Ausführungsformen mit einer sackförmigen Schrumpffolie eignen sich für die Verpackung von Objekten, die als Ganzes in dem ersten Abschnitt der Schrumpffolie eingeschlossen werden können oder sollen.

Unabhängig davon, ob eine schlauchförmige oder eine sackförmige Schrumpffolie verwendet wird, ist die Verpackung vorzugsweise durch einen Behälter aus Pappe, insbesondere einen quaderförmigen Behälter aus Pappe gebildet.

Vorzugsweise ist die genannte Wandfläche eine Bodenfläche der Verpackung, auf welche diese im bestimmungsgemäßen Gebrauch gestellt wird. Dabei ist in vorteilhaften Weiterbildungen die Bodenfläche auf der Außenseite der Verpackung grafisch angezeigt, beispielsweise durch einen Pfeil, eine Beschriftung "unten" oder dergleichen.

Vorzugsweise besteht die Schrumpffolie aus Polyethylen, insbesondere LD-PE.

In einer vorteilhaften Ausführungsform wird das erste Ende und/oder das zweite Ende der schlauchförmigen bzw. sackförmigen Schrumpffolie mithilfe einer Klemme, eines Kabelbinders und/oder eines Klebestreifens verschlossen bzw. verengt.

Obwohl in den vorstehend beschriebenen Ausführungsbeispielen nur die Wärmebehandlung des zweiten Abschnitts der Schrumpffolie beschrieben wurde, ist es in vorteilhaften Ausführungsformen des erfindungsgemäßen Verfahrens auch möglich, den ersten Abschnitt der Schrumpffolie mit dem darin aufgenommen Objekt zu einem Zeitpunkt, zu dem die Verpackung noch geöffnet ist, also der erste Abschnitt der Schrumpffolie noch zugängig ist, ebenfalls mit Wärme zu behandeln, um das Objekt innerhalb der Verpackung einzuschweißen und noch fester in der Verpackung zu fixieren.

Die vorliegende Erfindung betrifft auch ein verpacktes Objekt, insbesondere eine verpackte Topfpflanze, wobei das Objekt in einer Verpackung innen an einer Wandfläche der Verpackung anliegend mithilfe einer schlauchförmigen Schrumpffolie befestigt ist, wobei die schlauchförmige Schrumpffolie ein offenes erstes Ende, ein offenes zweites Ende, eine Innenseite und eine Außenseite aufweist. Dabei ist das Objekt in der Verpackung und in der schlauchförmigen Schrumpffolie derart angeordnet ist, dass
- das Objekt innen an der genannten Wandfläche anliegt,
- das Objekt in der schlauchförmigen Schrumpffolie angeordnet ist, wobei die Innenseite der schlauchförmigen Schrumpffolie dem Objekt zugewandt ist,
- das erste Ende der schlauchförmigen Schrumpffolie und ein an dieses erste Ende angrenzender erster Abschnitt in der Verpackung angeordnet sind, die schlauchförmige Schrumpffolie in einem mittleren Abschnitt durch die Öffnung in der Wandfläche geführt ist, und das zweite Ende und ein an dieses zweite Ende angrenzender zweiter Abschnitt außerhalb der Verpackung angeordnet sind, und
- das erste Ende der schlauchförmigen Schrumpffolie verschlossen oder zumindest derart verengt ist, dass das Objekt die schlauchförmige Schrumpffolie nicht durch deren erstes Ende verlassen kann.

Dabei ist der zweite Abschnitt der schlauchförmigen Schrumpffolie so über die Verpackung gestülpt, dass die Außenfläche des zweiten Abschnitts der schlauchförmigen Schrumpffolie der Außenseite der Verpackung zugewandt und die Verpackung von dem zweiten Abschnitt der schlauchförmigen Schrumpffolie ganz oder zumindest teilweise umgeben ist. Ferner ist das zweite Ende der schlauchförmigen Schrumpffolie verschlossen oder mindestens derart verengt, dass die Verpackung den zweiten Abschnitt der schlauchförmigen Schrumpffolie nicht durch deren zweites Ende verlassen kann, und der zweite Abschnitt der schlauchförmigen Schrumpffolie ist außen auf die Verpackung aufgeschrumpft.

Bei diesem verpackten Objekt sind in einer bevorzugten Ausführungsform sowohl eine erste Öffnung an dem ersten Ende als auch eine zweite Öffnung an dem zweiten Ende der schlauchförmigen Schrumpffolie groß genug, um das Objekt durch diese erste bzw. zweite Öffnung in die schlauchförmige Schrumpffolie einzuführen. Dabei sind die erste und die zweite Öffnung vorzugsweise gleich groß.

Bei dem verpackten Objekt hat die schlauchförmige Schrumpffolie in einer alternativen Ausführungsform vorzugsweise an ihrem zweiten Ende eine größere Öffnung, die groß genug ist, um das Objekt durch diese in die schlauchförmige Schrumpffolie einzuführen, und an ihrem ersten Ende eine kleinere Öffnung, die klein genug ist um zu verhindern, dass das Objekt am ersten Ende aus der Schrumpffolie austritt, wobei das Objekt durch eine Zugkraft auf den zweiten Abschnitt der schlauchförmigen Schrumpffolie gegen die genannte Wandfläche gedrückt werden kann, ohne dass diese nach dem Einbringen des Objekts in die schlauchförmige Schrumpffolie an ihrem ersten Ende geschlossen oder verengt zu werden braucht.

Vorzugsweise umfasst das Objekt einen Abschnitt größeren Querschnitts, insbesondere einen Topf, und einen Abschnitt geringeren Querschnitts, insbesondere ein Teil einer in den Topf gepflanzten Pflanze, und ist der Abschnitt geringeren Querschnitts durch das verengte erste Ende der schlauchförmigen Schrumpffolie geführt.

Vorzugsweise liegt das verengte erste Ende der schlauchförmigen Schrumpffolie eng an dem Abschnitt geringeren Querschnitts an, wobei das erste Ende der schlauchförmigen Schrumpffolie vorzugsweise mithilfe eines Kabelbinders, einer Klemme oder eines Klebestreifens im Bereich des Abschnitts geringeren Querschnitts zusammengehalten ist.

In einer alternativen Ausführungsform des verpackten Objekts ist der Abschnitt geringeren Querschnitts locker durch das verengte erste Ende der schlauchförmigen Schrumpffolie geführt.

Ein weiterer Aspekt der Erfindung betrifft ein verpacktes Objekt, insbesondere eine verpackte Topfpflanze, das mithilfe einer sackförmigen Schlauchfolie in einer Verpackung befestigt ist. Konkret ist dabei das Objekt in einer Verpackung innen an einer Wandfläche der Verpackung anliegend mithilfe einer sackförmigen Schrumpffolie befestigt ist, wobei die sackförmige Schrumpffolie ein geschlossenes erstes Ende, ein offenes zweites Ende, eine Innenseite und eine Außenseite aufweist. Dabei ist das Objekt in der Verpackung und in der sackförmigen Schrumpffolie derart angeordnet, dass
- das Objekt innen an der genannten Wandfläche anliegt,
- das Objekt in der sackförmigen Schrumpffolie angeordnet ist, wobei die Innenseite der sackförmigen Schrumpffolie dem Objekt zugewandt ist, und
- das erste Ende der sackförmigen Schrumpffolie und ein an dieses erste Ende angrenzender erster Abschnitt in der Verpackung angeordnet sind, die sackförmige Schrumpffolie in einem mittleren Abschnitt durch die Öffnung in der Wandfläche geführt ist, und das zweite Ende und ein an dieses zweite Ende angrenzender zweiter Abschnitt außerhalb der Verpackung angeordnet sind.

Ferner ist der zweite Abschnitt der sackförmigen Schrumpffolie so über die Verpackung gestülpt, dass die Außenfläche des zweiten Abschnitts der sackförmigen Schrumpffolie der Außenseite der Verpackung zugewandt und die Verpackung von dem zweiten Abschnitt der sackförmigen Schrumpffolie ganz oder zumindest teilweise umgeben ist. Das zweite Ende der sackförmigen Schrumpffolie ist verschlossen oder mindestens derart verengt, dass die Verpackung den zweiten Abschnitt der sackförmigen Schrumpffolie nicht durch deren zweites Ende verlassen kann, und der zweite Abschnitt der sackförmigen Schrumpffolie ist außen auf die Verpackung aufgeschrumpft.

Unabhängig davon, ob eine schlauchförmige oder eine sackförmige Schrumpffolie zur Anwendung kommt, ist bei den verpackten Objekt die Verpackung vorzugsweise durch einen Behälter aus Pappe, insbesondere einen quaderförmigen Behälter aus Pappe gebildet.

Vorzugsweise ist die genannte Wandfläche eine Bodenfläche der Verpackung, auf welche diese im bestimmungsgemäßen Gebrauch gestellt wird, wobei die Bodenfläche auf der Außenseite der Verpackung vorzugsweise grafisch angezeigt ist.

Vorzugweise besteht bei dem verpackten Objekt die Schrumpffolie aus Polyethylen, insbesondere LD-PE.

Vorzugsweise ist bei dem verpackten Objekt das erste Ende und/oder das zweite Ende der schlauchförmigen bzw. sackförmigen Schrumpffolie mithilfe einer Klemme, eines Kabelbinders und/oder eines Klebestreifens verschlossen bzw. verengt.

Ein weiterer Aspekt der Erfindung betrifft ein Verpackungs-Set zur Verpackung eines Objekts, insbesondere einer Topfpflanze, nach einem Verfahren nach einer der oben genannten Ausführungsformen, umfassend eine Verpackung mit einer Wandfläche, in der eine Öffnung ausgebildet ist, und
eine schlauchförmige oder eine sackförmige Schrumpffolie.

Anstatt die Öffnung vorab in der Verpackung auszubilden kann bei alternativen Ausführungsformen die Verpackung auch eine Markierung aufweisen, die dem Nutzer anzeigt, an welcher Stelle eine derartige Öffnung zur Fertigstellung des Verpackungs-Sets durch den Nutzer auszubilden ist, beispielsweise durch einen Stanzprozess oder ähnliches. Die Markierung kann dabei insbesondere als optische Markierung, also beispielsweise als aufgedruckte oder aufgezeichnete Markierung, und/oder als in das Material der Verpackung eingebrachte Markierung, also beispielsweise als perforierte Markierung, ausgebildet sein.

In einer bevorzugten Ausgangsform umfasst das Verpackung-Set ferner mindestens einen, vorzugweise zwei Kabelbinder, Klemmen und/oder Klebestreifen, die geeignet sind, ein zugehöriges Ende der schlauchförmigen bzw. sackförmigen Schrumpffolie zu verschließen oder zu verengen.

### KURZBESCHREIBUNG DER FIGUREN

- Fig. 1: zeigt eine perspektivische Ansicht einer Verpackung, bei der eine schlauchförmige Schrumpffolie durch eine Öffnung in einer Wandfläche geführt ist,
- Fig. 2: zeigt eine Schnittansicht der Verpackung von Fig. 1, bei der der Topf einer Topfpflanze in einem ersten Abschnitt der schlauchförmigen Schrumpffolie von Fig. 1 angeordnet ist.
- Fig. 3: zeigt eine perspektivische Ansicht der Verpackung von Figuren 1 und 2, bei der ein zweiter Abschnitt der schlauchförmigen Schrumpffolie über die Verpackung gestülpt und an seinem zweiten Ende verschlossen ist.
- Fig. 4: zeigt eine Schnittansicht einer Verpackung, bei der ein Topf in einem ersten Abschnitt einer sackförmigen Schrumpffolie angeordnet ist.

### BESCHREIBUNG DER BEVORZUGTEN AUSFÜHRUNGSFORMEN

Die Erfindung soll im Folgenden am Beispiel zweier bevorzugter Ausführungsformen näher erläutert werden.

Fig. 1 zeigt eine perspektivische Ansicht einer Verpackung 10, bei der es sich um eine quaderförmige Transportverpackung aus Pappe handelt. Die Verpackung 10 hat eine Bodenwand 12, in der eine Öffnung 14 ausgebildet ist. Die Bodenwand 12 ist ein Beispiel der eingangs genannten Wandfläche. Die Verpackung 10 hat ferner vier Seitenwände 16, von denen in Fig. 1 lediglich zwei gezeigt sind, sowie eine Deckenwand 18 (s. Fig. 2 und 3), die in Fig. 1 nicht gezeigt ist. Durch die Öffnung 14 in der Bodenwand 12 ist eine schlauchförmige Schrumpffolie 20 geführt.

Die schlauchförmige Schrumpffolie 20 hat ein offenes erstes Ende 22, ein offenes zweites Ende 24, eine Innenseite 26 und eine Außenseite 28. In der Darstellung von Fig. 1 befindet sich ein an das offene erste Ende 22 angrenzender erster Abschnitt 30 in der Verpackung 10, während ein an das offene zweite Ende 24 angrenzender zweiter Abschnitt 32 außerhalb der Verpackung 10 angeordnet ist.

In dem in Fig. 1 gezeigten Zustand kann ein zu verpackendes Objekt 34, oder zumindest ein Abschnitt desselben, in dem ersten Abschnitt 30 der schlauchförmigen Schrumpffolie 20 angeordnet werden, wie dies in Fig. 2 gezeigt ist. In dem Ausführungsbeispiel von Fig. 2 handelt es sich bei dem Objekt 34 um eine Topfpflanze 34, mit einem Topf 36, in den eine Pflanze 38 gepflanzt ist. Wie in der Schnittansicht von Fig. 2 zu erkennen ist, befindet sich der Topf 36 in dem ersten Abschnitt 30 der schlauchförmigen Schrumpffolie 20, wobei die Innenseite 26 der schlauchförmigen Schrumpffolie dem Topf 36 zugewandt ist. Das erste Ende 22 der schlauchförmigen Schrumpffolie ist mithilfe eines Kabelbinders 40 verengt, sodass die Schrumpffolie 20 eng an einem Stängel 42 der Pflanze 38 anliegt. Man beachte, dass der Begriff "Ende" im Sprachgebrauch der vorliegenden Anmeldung einen bestimmten Endbereich der Schrumpffolie 20 bezeichnet. Obwohl nämlich die Schrumpffolie 20 nicht unmittelbar an dem Kabelbinder 40 endet, sondern noch etwas nach oben absteht, entspricht dies im Sprachgebrauch der vorliegenden Offenbarung einer Situation, in der das erste Ende 22 der schlauchförmigen Schrumpffolie 20 verengt bzw. effektiv verschlossen ist, wenn die Schrumpffolie 20 mit dem Kabelbinder 40 dicht an den Stängel 42 der Pflanze 38 gepresst wird.

Wie weiter in Fig. 2 zu erkennen ist, steht der Topf 36 auf der Bodenwand 12 und bedeckt die Öffnung 14 in der Bodenwand 12. Die Öffnung 14 ist selbstverständlich kleiner als der Querschnitt des Topfs 36, sodass dieser nicht aus der Öffnung 14 austreten kann.

Indem der Topf 36 auf der Bodenwand 12 steht, "liegt" er im Sprachgebrauch der vorliegenden Offenbarung "innen an der Bodenwand 12 an". Dem steht nicht entgegen, dass zwischen dem Topf 36 und der Innenseite der Bodenwand 12 ein Abschnitt der schlauchförmigen Schrumpffolie 20 liegt, der Topf 36 und die Bodenwand 12 also nicht in direktem Kontakt miteinander sind.

In der in Fig. 2 gezeigten Situation kann eine Zugkraft auf den zweiten Abschnitt 32 der schlauchförmigen Schrumpffolie 20 ausgeübt werden, wodurch der Topf 36 von innen gegen die Bodenwand 12 gedrückt wird. Durch diesen Zug wird der Topf 36, und damit die Topfpflanze 34, in der Verpackung 10 fixiert. Um diesen Zug aufrechtzuerhalten, muss noch der zweite Abschnitt 32 der schlauchförmigen Schrumpffolie 20 auf geeignete Weise festgelegt werden. Erfindungsgemäß wird dies dadurch erreicht, dass der zweite Abschnitt 32 der schlauchförmigen Schrumpffolie 20 so über die Verpackung 10 gestülpt wird, dass die Außenseite 28 des zweiten Abschnitts 32 der schlauchförmigen Schrumpffolie 20 der Außenseite der Verpackung 10 zugewandt ist, und die Verpackung 10 von dem zweiten Abschnitt 32 der schlauchförmigen Schrumpffolie 20 ganz umgeben ist, wie in Fig. 3 gezeigt ist. Ferner ist in Fig. 3 das zweite Ende 24 der schlauchförmigen Schrumpffolie 20 mithilfe eines weiteren Kabelbinders 40 verschlossen, sodass die Verpackung 10 den zweiten Abschnitt 32 der schlauchförmigen Schrumpffolie 20 nicht mehr durch deren zweites Ende verlassen kann. Auf diese Weise wird der Topf 36 auf der Bodenwand 12 gehalten. Wenn der Nutzer das zweite Ende 32 der schlauchförmigen Schrumpffolie 20 mit dem Kabelbinder 40 verschließt während auf das zweite Ende 32 eine Zugkraft (in der Darstellung von Fig. 3 nach oben) ausgeübt wird, wird der Topf 36 fest gegen die Innenseite der Bodenwand 12 gedrückt, sodass der Topf 36 ohne Spiel in der Verpackung 10 fixiert ist.

Abschließend wird der zweite Abschnitt 32 der schlauchförmigen Schrumpffolie 20 mit Wärme behandelt, um ein Schrumpfen derselben zu bewirken, infolge dessen die Schrumpffolie 20 dann außen eng an der Verpackung 10 anliegt (in den Figuren nicht gezeigt). Im Zuge dieses Schrumpfens wird auch die Zugkraft auf den Topf 36 erhöht, sodass er noch fester an der Bodenwand 12 fixiert ist. Die Befestigung ist ausreichend fest und stabil, dass die Topfpflanze 34 sicher in ihrer Position gehalten wird, unabhängig davon, auf welche Seite die Verpackung 10 gestellt wird. Selbst mäßige Erschütterungen, beispielsweise wenn die Verpackung 10 geworfen wird oder versehentlich herunterfällt, führen nicht zu einer Lösung der Fixierung bzw. einer Beschädigung der Topfpflanze 34. Gleichwohl ist es vorteilhaft, die Verpackung 10 regelmäßig auf die Bodenwand 12 zu stellen. Zu diesem Zwecke ist außen auf einer Seitenwand 16 eine grafische Markierung 44 vorgesehen, im gezeigten Ausführungsbeispiel ein Pfeil, der die Oberseite der Verpackung 10 kennzeichnet.

Das unter Bezugnahme auf die Figuren 1 bis 3 erläuterte Verfahren zur Verpackung eines Objekts 34, speziell einer Topfpflanze 34, hat eine Reihe von Vorteilen gegenüber Verpackungsverfahren aus dem Stand der Technik.

Anders als bei Verpackungen von Topfpflanzen üblich werden im Rahmen der Erfindung keine Füllmaterialien und keine zusätzlichen Plastik-Blister benötigt. Stattdessen wird der Topf 36 durch die Schrumpffolie 20 nicht nur sicher in der Verpackung 10 fixiert, sondern die Schrumpffolie 20 verhindert außerdem auch das Austreten von Erde (nicht gezeigt) aus dem Topf 36. Die Verpackung ist kostengünstiger und umweltfreundlicher als Verpackungen aus dem Stand der Technik und zudem für den Kunden vorteilhaft, da er nicht unnötiges Füllmaterial entsorgen muss.

Darüber hinaus ist das ist das Verpacken weniger arbeitsintensiv als im Stand der Technik, bei dem die Topfpflanze 34 zunächst in einem Plastik-Blister verpackt werden muss, und dann der Plastik-Blister durch sorgfältige Verteilung einer ausreichenden Menge an Füllmaterial in der Verpackung 10 fixiert werden muss.

Obwohl das Verpackungsverfahren in der vorhergehenden Beschreibung unter Bezugnahme auf Topfpflanzen 34 beschrieben wurde, ist es nicht auf diese Objekte beschränkt. Das Verpackungsverfahren eignet sich allgemein besonders gut zur Verpackung von Objekten mit einem Abschnitt größeren Querschnitts und einem Abschnitt geringeren Querschnitts, der im verpackten Zustand durch ein verengtes erstes Ende 22 der schlauchförmigen Schrumpffolie 20 geführt wird. Dabei ist es nicht in allen Fällen notwendig, dass das erste Ende 22 der schlauchförmigen Schrumpffolie 20 im Zuge des Verfahrens von Hand verengt wird. Alternative Ausführungsformen, die hier nicht gezeigt sind, verwenden schlauchförmige Schrumpffolien 20, bei denen das erste Ende 22 bereits konstruktionsbedingt enger ist, als das zweite Ende 24, und zwar eng genug, dass verhindert wird, dass das Objekt 34 als Ganzes am ersten Ende 22 aus der schlauchförmigen Schrumpffolie 20 austreten kann. Bei diesen Ausführungsformen wird das Objekt durch das offene zweite Ende 24 in die schlauchförmige Schrumpffolie 20 eingeführt bevor die schlauchförmige Schrumpffolie 20 durch die Öffnung 14 in der Bodenwand 12 geführt wird. Wenn das Objekt 34 einen Abschnitt geringeren Durchmessers hat, kann dieser selbstverständlich durch die verengte Öffnung des ersten Endes 22 geführt werden. Tatsächlich ist auch diese Ausführungsform für den Versand von Topfpflanzen 34 geeignet, wenn der Querschnitt der Öffnung des offenen ersten Endes 22 groß genug ist, dass die Pflanze 38 oder Teile davon durchgeführt werden kann/können, aber klein genug ist, um zu verhindern, dass der Topf 36 an diesem ersten Ende 22 aus der schlauchförmigen Schrumpffolie 20 austreten kann. Der Vorteil dieser Ausführungsform besteht darin, dass der Verfahrensschritt, in dem das erste Ende 22 der schlauchförmigen Schrumpffolie 20 mithilfe des Kabelbinders 40 oder ähnlichem (siehe Fig. 2) verengt wird, entfallen kann.

Falls nicht nur ein Abschnitt des Objekts 34 (beispielsweise der Topf 36 einer Topfpflanze 34) in dem ersten Abschnitt 30 der schlauchförmigen Schrumpffolie 20 festgehalten werden soll, sondern das gesamte Objekt 34 (z.B. ein einzelner Topf ohne Pflanze), kann alternativ auch eine sackförmige Schrumpffolie 20' zur Anwendung kommen, die ein geschlossenes erstes Ende 22' und - ebenso wie die schlauchförmige Schrumpffolie 20 - ein offenes zweites Ende 24 hat, wie der nachfolgend beschriebenen Fig. 4 zu entnehmen ist.

Ähnlich wie die schlauchförmige Schrumpffolie 20 hat die sackförmige Schrumpffolie 20' eine Innenseite 26 und eine Außenseite 28. In der Darstellung von Fig. 4 befindet sich ein an das geschlossene erste Ende 22' angrenzender erster Abschnitt 30 innerhalb der Verpackung 10, während ein an das offene zweite Ende 24 angrenzender zweiter Abschnitt 32 außerhalb der Verpackung 10 angeordnet ist. In dem ersten Abschnitt 30 der sackförmigen Schrumpffolie 20' ist in dem Ausführungsbeispiel von Fig. 4 lediglich ein Topf 36 als Ganzes angeordnet. Wie in dem unter Bezugnahme auf Figuren 1 bis 3 gezeigten Ausführungsbeispiel mit einer schlauchförmigen Schrumpffolie 20, wird auch hier das Objekt 34 (hier der Topf 36) durch Zug an dem zweiten Abschnitt 32 der - hier sackförmigen - Schrumpffolie 20' gegen die Bodenwand 12 gedrückt und dadurch in der Verpackung 10 fixiert. Der zweite Abschnitt 32 der sackförmigen Schrumpffolie 20' wird dann wie oben im Zusammenhang mit der schlauchförmigen Schrumpffolie 20 beschrieben über die Verpackung 10 umgestülpt, sodass die Außenseite 28 der sackförmigen Schrumpffolie 20' der Verpackung zugewandt und die Verpackung 10 von dem zweiten Abschnitt 32 der sackförmigen Schrumpffolie 20' ganz oder teilweise umgeben ist. Auch im Falle der sackförmigen Schrumpffolie 20' wird deren offenes zweites Ende 24 dann verschlossen oder zumindest derart verengt, dass die Verpackung 10 den zweiten Abschnitt der sackförmigen Schrumpffolie 20' nicht über deren zweites Ende 24 verlassen kann, und der zweite Abschnitt 32 der sackförmigen Schrumpffolie 20' wird wärmebehandelt, um ein Schrumpfen derselben zu bewirken.

Wenn eine sackförmige Schrumpffolie 20' verwendet wird, wird das Objekt 34 zunächst durch das offene zweite Ende 24 in die sackförmige Schrumpffolie 20' eingeführt, und das offene zweite Ende 24 der sackförmigen Schrumpffolie 20' von innerhalb der Verpackung 10 durch die Öffnung 14 nach außen geführt. Die verbleibenden Schritte des Verfahrens entsprechen denen des Verfahrens, wie es in den Figuren 2 und 3 beschrieben ist.

Obwohl in den vorstehend beschriebenen Ausführungsbeispielen nur die Wärmebehandlung des zweiten Abschnitts 32 der Schrumpffolie 20,20' beschrieben wurde, ist es in vorteilhaften Ausführungsformen des erfindungsgemäßen Verfahrens auch möglich, den ersten Abschnitt 30 der Schrumpffolie 20,20' zu einem Zeitpunkt, zu dem die Verpackung 10 noch geöffnet ist, ebenfalls mit Wärme zu behandeln, um das Objekt 34 innerhalb der Verpackung 10 einzuschweißen und noch fester in der Verpackung 10 zu fixieren.

Bevorzugte Ausführungsbeispiele der Erfindung sind in der vorangehenden Beschreibung sowie in den beigefügten Figuren erläutert worden. Man beachte, dass diese Beispiele in keiner Weise als Einschränkung der vorliegenden Erfindung zu verstehen sind. Vielmehr werden hiermit sämtliche Modifikationen derselben beansprucht, die gegenwärtig oder zukünftig im Schutzumfang der Ansprüche umfasst sind.

### Bezugszeichenliste

- 10: Verpackung
- 12: Bodenwand, Wandfläche
- 14: Öffnung in der Bodenwand 12
- 16: Seitenwand
- 18: Deckenwand
- 20: schlauchförmige Schrumpffolie
- 20': sackförmige Schrumpffolie
- 22: offenes erstes Ende der schlauchförmigen Schrumpffolie 20'
- 22': geschlossenes erstes Ende der sackförmigen Schrumpffolie 20'
- 24: offenes zweites Ende der schlauchförmigen (sackförmigen) Schrumpffolie 20 (20')
- 26: Innenseite der Schrumpffolie 20, 20'
- 28: Außenseite der Schrumpffolie 20, 20'
- 30: erster Abschnitt der Schrumpffolie 20, 20'
- 32: zweiter Abschnitt der Schrumpffolie 20, 20'
- 34: Objekt, Topfpflanze
- 36: Topf
- 38: Pflanze
- 40: Kabelbinder
- 42: Stängel der Pflanze 38
- 44: grafische Markierung

## Patentansprüche

1. Verfahren zum Verpacken eines Objekts (34), insbesondere einer Topfpflanze (34), mit den folgenden Schritten:
A.) Bereitstellen einer Verpackung (10) mit einer Wandfläche (12), in der eine Öffnung (14) ausgebildet ist,
B.) Bereitstellen einer schlauchförmigen Schrumpffolie (20) mit einem offenen ersten Ende (22), einem offenen zweiten Ende (24), einer Innenseite (26) und einer Außenseite (28),
C.) Platzieren des Objekts (34) in der Verpackung (10) und in der schlauchförmigen Schrumpffolie (20) derart, dass
• das Objekt (34) innen an der genannten Wandfläche (12) anliegt,
• das Objekt (34) in der schlauchförmigen Schrumpffolie (20) angeordnet ist, wobei die Innenseite (26) der schlauchförmigen Schrumpffolie (20) dem Objekt (34) zugewandt ist,
• das erste Ende (22) der schlauchförmigen Schrumpffolie (20) und ein an dieses erste Ende (22) angrenzender erster Abschnitt (30) in der Verpackung (10) angeordnet sind, die schlauchförmige Schrumpffolie (20) in einem mittleren Abschnitt durch die Öffnung (14) in der Wandfläche (12) geführt ist, und das zweite Ende (24) und ein an dieses zweite Ende (24) angrenzender zweiter Abschnitt (32) außerhalb der Verpackung (10) angeordnet sind, und
• das erste Ende (22) der schlauchförmigen Schrumpffolie (20) verschlossen oder zumindest derart verengt ist, dass das Objekt (34) die schlauchförmige Schrumpffolie (20) nicht durch deren erstes Ende (22) verlassen kann,
D.) Ausüben einer Zugkraft auf den zweiten Abschnitt (32) der schlauchförmigen Schrumpffolie (20), sodass das Objekt (34) von innen gegen die genannte Wandfläche (12) gedrückt wird,
E.) Umstülpen des zweiten Abschnitts (32) der schlauchförmigen Schrumpffolie (20) über die Verpackung (10), sodass die Außenseite (28) des zweiten Abschnitts (32) der schlauchförmigen Schrumpffolie (20) der Außenseite der Verpackung (10) zugewandt und die Verpackung (10) von dem zweiten Abschnitt (32) der schlauchförmigen Schrumpffolie (20) ganz oder zumindest teilweise umgeben ist,
F.) Verschließen des zweiten Endes (24) der schlauchförmigen Schrumpffolie (20) oder verengen desselben zumindest derart, dass die Verpackung (10) den zweiten Abschnitt (32) der schlauchförmigen Schrumpffolie (20) nicht durch deren zweites Ende (24) verlassen kann, und
G.) Wärmebehandeln des zweiten Abschnitts (32) der schlauchförmigen Schrumpffolie (20), um ein Schrumpfen derselben zu bewirken.

2. Verfahren nach Anspruch 1, bei dem sowohl eine erste Öffnung an dem ersten Ende (22) als auch eine zweite Öffnung an dem zweiten Ende (24) der schlauchförmigen Schrumpffolie (20) groß genug sind, um das Objekt (34) durch diese erste bzw. zweite Öffnung in die schlauchförmige Schrumpffolie (20) einzuführen, wobei die erste und die zweite Öffnung vorzugsweise gleich groß sind, bei dem vorzugsweise im Schritt C.) das Objekt (34) durch die erste Öffnung in die schlauchförmige Schrumpffolie (20) eingebracht wird, nachdem die schlauchförmige Schrumpffolie (20) durch die Öffnung (14) in der Wandfläche (12) geführt wurde.

3. Verfahren nach Anspruch 1, bei dem die schlauchförmige Schrumpffolie (20) an ihrem zweiten Ende (24) eine größere Öffnung hat, die groß genug ist, um das Objekt (34) durch diese in die schlauchförmige Schrumpffolie (20) einzuführen, und an ihrem ersten Ende (22) eine kleinere Öffnung hat, die klein genug ist um zu verhindern, dass das Objekt (34) am ersten Ende aus der schlauchförmigen Schrumpffolie (20) austritt, sodass das Objekt (34) durch die genannte Zugkraft auf den zweiten Abschnitt (32) der schlauchförmigen Schrumpffolie (20) gegen die genannte Wandfläche (12) gedrückt werden kann, ohne dass diese nach dem Einbringen des Objekts (34) in die schlauchförmige Schrumpffolie (20) an ihrem ersten Ende (22) geschlossen oder verengt zu werden braucht.

4. Verfahren nach einem der vorhergehenden Ansprüche, bei dem das Objekt (34) einen Abschnitt größeren Querschnitts, insbesondere einen Topf (36), und einen Abschnitt geringeren Querschnitts, insbesondere ein Teil (42) einer in den Topf (36) gepflanzten Pflanze umfasst, wobei der Abschnitt geringeren Querschnitts im verpackten Zustand des Objekts (34) durch das verengte erste Ende (22) der schlauchförmigen Schrumpffolie (20) geführt ist, bei dem vorzugsweise das verengte erste Ende (22) der schlauchförmigen Schrumpffolie (20) im verpackten Zustand des Objekts (34) eng an dem Abschnitt geringeren Querschnitts anliegt, wobei das erste Ende (22) der schlauchförmigen Schrumpffolie (20) vorzugsweise mithilfe eines Kabelbinders (40), einer Klemme oder eines Klebestreifens im Bereich des Abschnitts geringeren Querschnitts zusammengehalten wird oder bei dem im verpackten Zustand des Objekts (34) vorzugsweise der Abschnitt geringeren Querschnitts locker durch das verengte erste Ende (22) der schlauchförmigen Schrumpffolie (20) geführt ist.

5. Verfahren zum Verpacken eines Objekts (34), insbesondere einer Topfpflanze (34), mit den folgenden Schritten:
A.) Bereitstellen einer Verpackung (10) mit einer Wandfläche (12), in der eine Öffnung (14) ausgebildet ist,
B.) Bereitstellen einer sackförmigen Schrumpffolie (20'), mit einem geschlossenen ersten Ende (22') und einem offenen zweiten Ende (24), einer Innenseite (26) und einer Außenseite (28),
C.) Platzieren des Objekts (34) in der Verpackung (10) und in der sackförmigen Schrumpffolie (20') derart, dass
• das Objekt (34) innen an der genannten Wandfläche (12) anliegt,
• das Objekt (34) in der sackförmigen Schrumpffolie (20') angeordnet ist, wobei die Innenseite (26) der sackförmigen Schrumpffolie (20') dem Objekt (34) zugewandt ist, und
• das erste Ende (22') der sackförmigen Schrumpffolie (20') und ein an dieses erste Ende (22') angrenzender erster Abschnitt (30) in der Verpackung (10) angeordnet sind, die sackförmige Schrumpffolie (20') in einem mittleren Abschnitt durch die Öffnung (14) in der Wandfläche (12) geführt ist, und das zweite Ende (24) und ein an dieses zweite Ende (24) angrenzender zweiter Abschnitt (32) außerhalb der Verpackung (10) angeordnet sind,
D.) Ausüben einer Zugkraft auf den zweiten Abschnitt (32) der sackförmigen Schrumpffolie (22'), sodass das Objekt (34) von innen gegen die genannte Wandfläche (12) gedrückt wird,
E.) Umstülpen des zweiten Abschnitts (32) der sackförmigen Schrumpffolie (20') über die Verpackung (10), sodass die Außenseite (28) des zweiten Abschnitts (32) der sackförmigen Schrumpffolie (20') der Außenseite der Verpackung (10) zugewandt und die Verpackung (10) von dem zweiten Abschnitt (32) der sackförmigen Schrumpffolie (20') ganz oder zumindest teilweise umgeben ist,
F.) Verschließen des zweiten Endes (24) der sackförmigen Schrumpffolie (20') oder verengen desselben zumindest derart, dass die Verpackung (10) den zweiten Abschnitt (32) der sackförmigen Schrumpffolie (20') nicht über deren zweites Ende (24) verlassen kann, und
G.) Wärmebehandeln des zweiten Abschnitts (32) der sackförmigen Schrumpffolie (20'), um ein Schrumpfen derselben zu bewirken.

6. Verfahren nach einem der vorhergehenden Ansprüche, wobei die Verpackung (10) durch einen Behälter aus Pappe, insbesondere einen quaderförmigen Behälter aus Pappe gebildet wird und/oder bei dem die genannte Wandfläche (12) eine Bodenfläche der Verpackung ist, auf welche diese im bestimmungsgemäßen Gebrauch gestellt wird, wobei die Bodenfläche auf der Außenseite der Verpackung vorzugsweise grafisch angezeigt ist.

7. Verfahren nach einem der vorhergehenden Ansprüche, bei dem die Schrumpffolie (20, 20') aus Polyethylen, insbesondere LD-PE besteht und/oder bei dem das erste Ende und/oder das zweite Ende (22, 24) der schlauchförmigen bzw. sackförmigen Schrumpffolie (20, 20') mithilfe einer Klemme, eines Kabelbinders (40) und/oder eines Klebestreifens verschlossen bzw. verengt wird.

8. Verpacktes Objekt (34), insbesondere eine verpackte Topfpflanze (34), wobei das Objekt (34) in einer Verpackung (10) innen an einer Wandfläche (12) der Verpackung (10) anliegend mithilfe einer schlauchförmigen Schrumpffolie (20) befestigt ist, wobei die schlauchförmige Schrumpffolie (20) ein offenes erstes Ende (22), ein offenes zweites Ende (24), eine Innenseite (26) und eine Außenseite (28) aufweist,
wobei das Objekt (34) in der Verpackung (10) und in der schlauchförmigen Schrumpffolie (20) derart angeordnet ist, dass
• das Objekt (34) innen an der genannten Wandfläche (12) anliegt,
• das Objekt (34) in der schlauchförmigen Schrumpffolie (20) angeordnet ist, wobei die Innenseite der schlauchförmigen Schrumpffolie (20) dem Objekt (34) zugewandt ist,
• das erste Ende (22) der schlauchförmigen Schrumpffolie (20) und ein an dieses erste Ende (22) angrenzender erster Abschnitt (30) in der Verpackung (10) angeordnet sind, die schlauchförmige Schrumpffolie (20) in einem mittleren Abschnitt durch eine Öffnung (14) in der Wandfläche (12) geführt ist, und das zweite Ende (24) und ein an dieses zweite Ende (24) angrenzender zweiter Abschnitt (32) außerhalb der Verpackung (10) angeordnet sind, und
• das erste Ende (22) der schlauchförmigen Schrumpffolie (20) verschlossen oder zumindest derart verengt ist, dass das Objekt (34) die schlauchförmige Schrumpffolie (20) nicht durch deren erstes Ende (22) verlassen kann,
wobei der zweite Abschnitt (32) der schlauchförmigen Schrumpffolie (20) so über die Verpackung (10) gestülpt ist, dass die Außenfläche (28) des zweiten Abschnitts (32) der schlauchförmigen Schrumpffolie (20) der Außenseite der Verpackung (10) zugewandt und die Verpackung (10) von dem zweiten Abschnitt (32) der schlauchförmigen Schrumpffolie (20) ganz oder zumindest teilweise umgeben ist,
wobei das zweite Ende (24) der schlauchförmigen Schrumpffolie (20) verschlossen oder mindestens derart verengt ist, dass die Verpackung (10) den zweiten Abschnitt (32) der schlauchförmigen Schrumpffolie (20) nicht durch deren zweites Ende (24) verlassen kann, und der zweite Abschnitt (32) der schlauchförmigen Schrumpffolie (20) außen auf die Verpackung (10) aufgeschrumpft ist.

9. Verpacktes Objekt (34) nach Anspruch 8, bei dem sowohl eine erste Öffnung an dem ersten Ende (22) als auch eine zweite Öffnung an dem zweiten Ende (24) der schlauchförmigen Schrumpffolie (20) groß genug sind, um das Objekt (34) durch diese erste bzw. zweite Öffnung in die schlauchförmige Schrumpffolie (20) einzuführen, wobei die erste und die zweite Öffnung vorzugsweise gleich groß sind, oder bei dem die schlauchförmige Schrumpffolie (20) an ihrem zweiten Ende (24) eine größere Öffnung hat, die groß genug ist, um das Objekt durch diese in die schlauchförmige Schrumpffolie (20) einzuführen, und an ihrem ersten Ende (22) eine kleinere Öffnung hat, die klein genug ist um zu verhindern, dass das Objekt (34) am ersten Ende (22) aus der schlauchförmigen Schrumpffolie (20) austritt, sodass das Objekt (34) durch eine Zugkraft auf den zweiten Abschnitt (32) der schlauchförmigen Schrumpffolie (20) gegen die genannte Wandfläche (12) gedrückt werden kann, ohne dass diese nach dem Einbringen des Objekts (34) in die schlauchförmige Schrumpffolie (20) an ihrem ersten Ende (22) geschlossen oder verengt zu werden braucht.

10. Verpacktes Objekt (34) nach einem der Ansprüche 8 oder 9, bei dem das Objekt (34) einen Abschnitt größeren Querschnitts, insbesondere einen Topf (36), und einen Abschnitt geringeren Querschnitts, insbesondere ein Teil (42) einer in den Topf (36) gepflanzten Pflanze (38) umfasst, und bei dem der Abschnitt geringeren Querschnitts durch das verengte erste Ende (22) der schlauchförmigen Schrumpffolie (20) geführt ist.

11. Verpacktes Objekt (34) nach Anspruch 10, bei dem das verengte erste Ende (22) der schlauchförmigen Schrumpffolie (20) eng an dem Abschnitt geringeren Querschnitts anliegt, wobei das erste Ende (22) der schlauchförmigen Schrumpffolie (20) vorzugsweise mithilfe eines Kabelbinders (40), einer Klemme oder eines Klebestreifens im Bereich des Abschnitts geringeren Querschnitts zusammengehalten ist, oder bei dem der Abschnitt geringeren Querschnitts locker durch das verengte erste Ende (22) der schlauchförmigen Schrumpffolie (20) geführt ist.

12. Verpacktes Objekt (34), insbesondere eine verpackte Topfpflanze (34),
wobei das Objekt (34) in einer Verpackung (10) innen an einer Wandfläche (12) der Verpackung (10) anliegend mithilfe einer sackförmigen Schrumpffolie (20') befestigt ist, wobei die sackförmige Schrumpffolie (20') ein geschlossenes erstes Ende (22'), ein offenes zweites Ende (24), eine Innenseite (26) und eine Außenseite (28) aufweist,
wobei das Objekt (34) in der Verpackung (10) und in der sackförmigen Schrumpffolie (20') derart angeordnet ist, dass
• das Objekt (34) innen an der genannten Wandfläche (12) anliegt,
• das Objekt (34) in der sackförmigen Schrumpffolie (20') angeordnet ist, wobei die Innenseite (26) der sackförmigen Schrumpffolie (20') dem Objekt (34) zugewandt ist, und
• das erste Ende (22') der sackförmigen Schrumpffolie (20') und ein an dieses erste Ende (22') angrenzender erster Abschnitt (30) in der Verpackung (10) angeordnet sind, die sackförmige Schrumpffolie (20') in einem mittleren Abschnitt durch eine Öffnung (14) in der Wandfläche (12) geführt ist, und das zweite Ende (24) und ein an dieses zweite Ende (24) angrenzender zweiter Abschnitt (32) außerhalb der Verpackung (10) angeordnet sind,
wobei der zweite Abschnitt (32) der sackförmigen Schrumpffolie (20') so über die Verpackung (10) gestülpt ist, dass die Außenfläche (28) des zweiten Abschnitts (32) der sackförmigen Schrumpffolie (20') der Außenseite der Verpackung (10) zugewandt und die Verpackung (10) von dem zweiten Abschnitt (32) der sackförmigen Schrumpffolie (20') ganz oder zumindest teilweise umgeben ist,
wobei das zweite Ende (24) der sackförmigen Schrumpffolie (20') verschlossen oder mindestens derart verengt ist, dass die Verpackung (10) den zweiten Abschnitt (32) der sackförmigen Schrumpffolie (20') nicht durch deren zweites Ende (24) verlassen kann, und der zweite Abschnitt (32) der sackförmigen Schrumpffolie (20') außen auf die Verpackung (10) aufgeschrumpft ist.

13. Verpacktes Objekt (34) nach einem der Ansprüche 8 bis 12, wobei die Verpackung (10) durch einen Behälter aus Pappe, insbesondere einen quaderförmigen Behälter aus Pappe gebildet ist, und/oder bei dem die genannte Wandfläche (12) eine Bodenfläche der Verpackung (10) ist, auf welche diese im bestimmungsgemäßen Gebrauch gestellt wird, wobei die Bodenfläche auf der Außenseite der Verpackung vorzugsweise grafisch angezeigt ist.

14. Verpacktes Objekt (34) nach einem der Ansprüche 8 bis 13, bei dem die Schrumpffolie (20, 20') aus aus Polyethylen, insbesondere LD-PE besteht, und/oder bei dem das erste Ende und/oder das zweite Ende der schlauchförmigen bzw. sackförmigen Schrumpffolie (20, 20') mithilfe einer Klemme (40), eines Kabelbinders und/oder eines Klebestreifens verschlossen bzw. verengt ist.

15. Verpackungs-Set zur Verpackung eines Objekts (34), insbesondere einer Topfpflanze (34), nach einem Verfahren nach einem der Ansprüche 1 bis 7, umfassend eine Verpackung mit einer Wandfläche, in der eine Öffnung ausgebildet ist, oder die eine Markierung aufweist, an welcher Stelle eine derartige Öffnung auszubilden ist, und eine schlauchförmige oder eine sackförmige Schrumpffolie (20, 20'), wobei das Verpackungs-Set ferner vorzugsweise mindestens einen, besonders vorzugweise zwei Kabelbinder (40), Klemmen und/oder Klebestreifen umfasst, die geeignet sind ein zugehöriges Ende (22, 22', 24) der schlauchförmigen bzw. sackförmigen Schrumpffolie (20, 20') zu verschließen oder zu verengen.

## Claims

1. Method for packaging an object (34), in particular a potted plant (34), having the following steps:
A.) providing a packaging (10) with a wall surface (12) in which an opening (14) is formed,
B.) providing a sleeve-shaped shrink film (20) with an open first end (22), an open second end (24), an inner side (26) and an outer side (28),
C.) placing the object (34) in the packaging (10) and in the sleeve-shaped shrink film (20) in such a way that
• the object (34) is in contact with the inside of said wall surface (12),
• the object (34) is arranged in the sleeve-shaped shrink film (20) with the inner side (26) of the sleeve-shaped shrink film (20) facing the object (34),
• the first end (22) of the sleeve-shaped shrink film (20) and a first section (30) adjacent to this first end (22) are arranged in the packaging (10), the sleeve-shaped shrink film (20) is guided in a central section through the opening (14) in the wall surface (12), and the second end (24) and a second section (32) adjacent to this second end (24) are arranged outside the packaging (10), and
• the first end (22) of the sleeve-shaped shrink film (20) is sealed or at least narrowed, in such a way that the object (34) cannot exit the sleeve-shaped shrink film (20) through the first end (22) thereof,
D.) exerting a tensile force on the second section (32) of the sleeve-shaped shrink film (20), so that the object (34) is pressed against said wall surface (12) from the inside,
E.) everting the second section (32) of the sleeve-shaped shrink film (20) over the packaging (10), so that the outer side (28) of the second section (32) of the sleeve-shaped shrink film (20) is facing the outer side of the packaging (10) and the packaging (10) is completely or at least partially surrounded by the second section (32) of the sleeve-shaped shrink film (20),
F.) sealing or narrowing the second end (24) of the sleeve-shaped shrink film (20), at least in such a way that the packaging (10) cannot exit the second section (32) of the sleeve-shaped shrink film (20) through the second end (24) thereof, and
G.) heat-treating the second section (32) of the sleeve-shaped shrink film (20) in order to cause the same to shrink.

2. Method according to Claim 1, in which both a first opening at the first end (22) and a second opening at the second end (24) of the sleeve-shaped shrink film (20) are large enough to insert the object (34) into the sleeve-shaped shrink film (20) through this first or second opening, wherein the first and the second opening are preferably the same size, in which, preferably in step C.), the object (34) is inserted into the sleeve-shaped shrink film (20) through the first opening after the sleeve-shaped shrink film (20) has been guided through the opening (14) in the wall surface (12).

3. Method according to Claim 1, in which the sleeve-shaped shrink film (20) at its second end (24) has a larger opening that is large enough to insert the object (34) through it into the sleeve-shaped shrink film (20), and at its first end (22) has a smaller opening that is small enough to prevent the object (34) from emerging from the sleeve-shaped shrink film (20) at the first end, so that the object (34) can be pressed by means of the said tensile force on the second section (32) of the sleeve-shaped shrink film (20) against the said wall surface (12), without the latter having to be closed or narrowed at its first end (22) after the object (34) has been inserted into the sleeve-shaped shrink film (20).

4. Method according to any one of the preceding claims, in which the object (34) comprises a section of larger cross-section, in particular a pot (36), and a section of a smaller cross-section, in particular a part (42) of a plant that is planted in the pot (36), wherein in the packaged state of the object (34) the section of smaller cross-section is guided through the narrowed first end (22) of the sleeve-shaped shrink film (20), in which in the packaged state of the object (34) the narrowed first end (22) of the sleeve-shaped shrink film (20) preferably rests in close contact with the section of smaller cross-section, wherein the first end (22) of the sleeve-shaped shrink film (20) is held together in the region of the section of smaller cross-section, preferably using a cable tie (40), a clamp or an adhesive strip, or in which, in the packaged state of the object (34), the section of smaller cross-section is preferably guided loosely through the narrowed first end (22) of the sleeve-shaped shrink film (20).

5. Method for packaging an object (34), in particular a potted plant (34), having the following steps:
A.) providing a packaging (10) with a wall surface (12) in which an opening (14) is formed,
B.) providing a pouch-shaped shrink film (20'), with a sealed first end (22') and an open second end (24), an inner side (26) and an outer side (28),
C.) placing the object (34) in the packaging (10) and in the pouch-shaped shrink film (20') in such a way that
• the object (34) is in contact with the inside of said wall surface (12),
• the object (34) is arranged in the pouch-shaped shrink film (20') with the inner side (26) of the pouch-shaped shrink film (20') facing the object (34), and
• the first end (22') of the pouch-shaped shrink film (20) and a first section (30) adjacent to this first end (22') are arranged in the packaging (10), the pouch-shaped shrink film (20') is guided in a central section through the opening (14) in the wall surface (12), and the second end (24) and a second section (32) adjacent to this second end (24) are arranged outside the packaging (10), and
D.) exerting a tensile force on the second section (32) of the pouch-shaped shrink film (22'), so that the object (34) is pressed against said wall surface (12) from the inside,
E.) everting the second section (32) of the pouch-shaped shrink film (20') over the packaging (10), so that the outer side (28) of the second section (32) of the pouch-shaped shrink film (20') is facing the outer side of the packaging (10) and the packaging (10) is completely or at least partially surrounded by the second section (32) of the pouch-shaped shrink film (20'),
F.) sealing or narrowing the second end (24) of the pouch-shaped shrink film (20'), at least in such a way that the packaging (10) cannot exit the second section (32) of the pouch-shaped shrink film (20') through the second end (24) thereof, and
G.) heat-treating the second section (32) of the pouch-shaped shrink film (20') in order to cause the same to shrink.

6. Method according to any one of the preceding claims, wherein the packaging (10) is formed by a container made of cardboard, in particular a rectangular container made of cardboard, and/or in which the said wall surface (12) is a base surface of the packaging on which the packaging is placed in accordance with the intended use, wherein the base surface is preferably indicated graphically on the outside of the packaging.

7. Method according to any one of the preceding claims, in which the shrink film (20, 20') consists of polyethylene, in particular LD-PE, and/or in which the first end and/or the second end (22, 24) of the sleeve-shaped or pouch-shaped shrink film (20, 20') is sealed or narrowed using a clamp, a cable tie (40) and/or an adhesive strip.

8. Packaged object (34), in particular a packaged potted plant (34),
wherein the object (34) in a packaging (10) is attached in contact with the inside of a wall surface (12) of the packaging (10) by means of a sleeve-shaped shrink film (20), the sleeve-shaped shrink film (20) having an open first end (22), an open second end (24), an inner side (26) and an outer side (28),
wherein the object (34) is arranged in the packaging (10) and in the sleeve-shaped shrink film (20) in such a way that
• the object (34) is in contact with the inside of said wall surface (12),
• the object (34) is arranged in the sleeve-shaped shrink film (20) with the inner side of the sleeve-shaped shrink film (20) facing the object (34),
• the first end (22) of the sleeve-shaped shrink film (20) and a first section (30) adjacent to this first end (22) are arranged in the packaging (10), the sleeve-shaped shrink film (20) is guided in a central section through the opening (14) in the wall surface (12), and the second end (24) and a second section (32) adjacent to this second end (24) are arranged outside the packaging (10), and
• the first end (22) of the sleeve-shaped shrink film (20) is sealed or at least narrowed, in such a way that the object (34) cannot exit the sleeve-shaped shrink film (20) through the first end (22) thereof,
wherein the second section (32) of the sleeve-shaped shrink film (20) is everted over the packaging (10) in such a way that the outer side (28) of the second section (32) of the sleeve-shaped shrink film (20) is facing the outer side of the packaging (10), and the packaging (10) is completely or partially surrounded by the second section (32) of the sleeve-shaped shrink film (20),
wherein the second end (24) of the sleeve-shaped shrink film (20) is sealed or at least narrowed, in such a way that the packaging (10) cannot exit the second section (32) of the sleeve-shaped shrink film (20) through the second end (24) thereof, and the second section (32) of the sleeve-shaped shrink film (20) is shrunk onto the outside of the packaging (10).

9. Packaged object (34) according to Claim 8, in which both a first opening at the first end (22) and a second opening at the second end (24) of the sleeve-shaped shrink film (20) are large enough to insert the object (34) into the sleeve-shaped shrink film (20) through this first or second opening, wherein the first and second opening are preferably the same size, or in which the sleeve-shaped shrink film (20) at its second end (24) has a larger opening which is large enough to insert the object through it into the sleeve-shaped shrink film (20), and at its first end (22) has a smaller opening which is small enough to prevent the object (34) from emerging from the sleeve-shaped shrink film (20) at the first end (22), so that the object (34) can be pressed by means of a tensile force on the second section (32) of the sleeve-shaped shrink film (20) against the said wall surface (12), without the latter having to be closed or narrowed at its first end (22) after the object (34) has been inserted into the sleeve-shaped shrink film (20).

10. Packaged object (34) according to either of Claims 8 or 9, in which the object (34) comprises a section of larger cross-section, in particular a pot (36), and a section of smaller cross-section, in particular a part (42) of a plant (38) that is planted in the pot (36), and in which the section of smaller cross-section is guided through the narrowed first end (22) of the sleeve-shaped shrink film (20).

11. Packaged object (34) according to Claim 10, in which the narrowed first end (22) of the sleeve-shaped shrink film (20) is in close contact with the section of smaller cross-section, wherein the first end (22) of the sleeve-shaped shrink film (20) is held together, preferably by means of a cable tie (40), a terminal or an adhesive strip, in the region of the section of smaller cross-section, or in which the section of smaller cross-section is guided loosely through the narrowed first end (22) of the sleeve-shaped shrink film (20).

12. Packaged object (34), in particular a packaged potted plant (34),
wherein the object (34) in a packaging (10) is attached in contact with the inside of a wall surface (12) of the packaging (10) by means of a pouch-shaped shrink film (20'), the pouch-shaped shrink film (20') having a closed first end (22'), an open second end (24), an inner side (26) and an outer side (28),
wherein the object (34) is arranged in the packaging (10) and in the pouch-shaped shrink film (20') in such a way that
• the object (34) is in contact with the inside of said wall surface (12),
• the object (34) is arranged in the pouch-shaped shrink film (20') with the inner side (26) of the pouch-shaped shrink film (20') facing the object (34), and
• the first end (22') of the pouch-shaped shrink film (20') and a first section (30) adjacent to this first end (22') are arranged in the packaging (10), the pouch-shaped shrink film (20') is guided in a central section through an opening (14) in the wall surface (12), and the second end (24) and a second section (32) adjacent to this second end (24) are arranged outside the packaging (10),
wherein the second section (32) of the pouch-shaped shrink film (20') is everted over the packaging (10) in such a way that the outer surface (28) of the second section (32) of the pouch-shaped shrink film (20') is facing the outer side of the packaging (10) and the packaging (10) is completely or at least partially surrounded by the second section (32) of the pouch-shaped shrink film (20'),
wherein the second end (24) of the pouch-shaped shrink film (20') is sealed or at least narrowed, in such a way that the packaging (10) cannot exit the second section (32) of the pouch-shaped shrink film (20') through the second end (24) thereof, and the second section (32) of the pouch-shaped shrink film (20') is shrunk onto the outside of the packaging (10).

13. Packaged object (34) according to any one of Claims 8 to 12, wherein the packaging (10) is formed by a container made of cardboard, in particular a rectangular container made of cardboard, and/or in which the said wall surface (12) is a base surface of the packaging (10) on which the latter is placed in accordance with the intended use, wherein the base surface is preferably indicated graphically on the outside of the packaging.

14. Packaged object (34) according to any one of Claims 8 to 13, in which the shrink film (20, 20') consists of polyethylene, in particular LD-PE, and/or in which the first end and/or the second end of the sleeve-shaped or pouch-shaped shrink film (20, 20') is sealed or narrowed by means of a clamp (40), a cable tie and/or an adhesive strip.

15. Packaging set for packaging an object (34), in particular a potted plant (34), according to a method according to any one of Claims 1 to 7, comprising
a packaging with a wall surface in which an opening is formed or which has a marker indicating the location at which such an opening should be formed, and
a sleeve-shaped or a pouch-shaped shrink film (20, 20'), the packaging set also preferably comprising at least one, preferably two cable ties (40), clamps and/or adhesive strips, which are suitable for sealing or narrowing an associated end (22, 22', 24) of the sleeve-shaped or pouch-shaped shrink film (20, 20').

## Revendications

1. Procédé pour l'emballage d'un objet (34), plus particulièrement d'une plante en pot (34), avec les étapes suivantes :
A.) mise à disposition d'un emballage (10) avec une surface de paroi (12) dans laquelle est réalisée une ouverture (14),
B.) mise à disposition d'un film rétractable en forme de gaine (20) avec une première extrémité ouverte (22), une deuxième extrémité ouverte (24), une face interne (26) et une face externe (28),
C.) placement de l'objet (34) dans l'emballage (10) et dans le film rétractable en forme de gaine (20) de façon à ce que
• l'objet (34) s'appuie à l'intérieur contre la surface de paroi (12) mentionnée,
• l'objet (34) soit disposé dans le film rétractable en forme de gaine (20), dans lequel la face interne (26) du film rétractable en forme d gaine (20) est orientée vers l'objet (34),
• la première extrémité (22) du film rétractable en forme de gaine (20) et une première portion (30) adjacente à cette première extrémité (22) soient disposées dans l'emballage (10), le film rétractable en forme de gaine (20) soit guidé dans une portion centrale à travers l'ouverture (14) dans la surface de paroi (12) et la deuxième extrémité (24) et une deuxième portion (32) adjacente à cette deuxième extrémité (24) soit disposées à l'extérieur de l'emballage (10) et
• la première extrémité (22) du film rétractable en forme de gaine (20) est fermée ou au moins rétrécie de façon à ce que l'objet (34) ne puisse pas quitter le film rétractable en forme de gaine (20) par sa première extrémité (22).
D.) application d'une force de traction sur la deuxième portion (32) du film rétractable en forme de gaine (20) de façon à ce que l'objet (34) soit comprimé par l'intérieur contre la surface de paroi (12) mentionnée,
E.) rabattement de la deuxième portion (32) du film rétractable en forme de gaine (20) sur l'emballage (10) de façon à ce que la face externe (28) de la deuxième portion (32) du film rétractable en forme de gaine (20) soit orientée vers la face externe de l'emballage (10) et que l'emballage soit entouré entièrement ou au moins partiellement par la deuxième portion (32) du film rétractable en forme de gaine (20),
F.) fermeture de la deuxième extrémité (24) du film rétractable en forme de gaine (20) ou rétrécissement de celle-ci au moins de façon à ce que l'emballage (10) ne puisse par quitter la deuxième portion (32) du film rétractable en forme de gaine (20) par sa deuxième extrémité (24) et
G.) traitement thermique de la deuxième portion (32) du film rétractable en forme de gaine (20) afin de provoquer une rétraction de celui-ci.

2. Procédé selon la revendication 1, dans lequel aussi bien une première ouverture au niveau de la première extrémité (22) qu'une deuxième ouverture au niveau de la deuxième extrémité (24) du film rétractable en forme de gaine (20) sont suffisamment grandes pour introduire l'objet (34) à travers cette première resp. deuxième ouverture dans le film rétractable en forme de gaine (20), dans lequel les première et deuxième ouvertures sont de préférence de même taille, dans lequel de préférence, à l'étape C.), l'objet (34) est introduit à travers la première ouverture dans le film rétractable en forme de gaine (20), après que le film rétractable en forme de gaine (20) a été guidé à travers l'ouverture (14) dans la surface de paroi (12).

3. Procédé selon la revendication 1, dans lequel le film rétractable en forme de gaine (20) présente, au niveau de sa deuxième extrémité (24), une ouverture plus grande, qui est suffisamment grande pour introduire l'objet (34) à travers celle-ci dans le film rétractable en forme de gaine (20) et présente, au niveau de sa première extrémité (22), une ouverture plus petite, qui est suffisamment petite pour empêcher que l'objet (34) sorte au niveau de la première extrémité du film rétractable en forme de gaine (20), de façon à ce que l'objet (34) puisse être comprimé par la force de traction mentionné sur la deuxième portion (32) du film rétractable en forme de gaine (20) contre la surface de paroi (12) mentionnée, sans que celle-ci n'ait besoin d'être fermée ou rétrécie après l'introduction de l'objet (34) dans le film rétractable en forme de gaine (20) au niveau de sa première extrémité (22).

4. Procédé selon l'une des revendications précédentes, dans lequel l'objet (34) comprend une portion de section plus grande, plus particulièrement un pot (36), et une portion de section plus petite, plus particulièrement une partie (42) d'une plante plantée dans le pot (36), dans lequel la portion de section plus petite est guidée, dans l'état emballé de l'objet (34), à travers la première extrémité (22) rétrécie du film rétractable en forme de gaine (20), dans lequel, de préférence la première extrémité (22) rétrécie du film rétractable en forme de gaine (20) s'appuie, dans l'état emballé de l'objet (34) étroitement contre la portion de section plus petite, dans lequel la première extrémité (22) du film rétractable en forme de gaine (20) est maintenue, de préférence à l'aide d'un serre-câble (40), d'une pince ou d'une bande adhésive, au niveau de la portion de section plus petite ou dans lequel, dans l'état emballé de l'objet (34), de préférence, la portion de section plus petite est guidée de manière lâche à travers la première extrémité (22) rétrécie du film rétractable en forme de gaine (20).

5. Procédé d'emballage d'un objet (34), plus particulièrement d'une plante en pot (34), avec les étapes suivantes :
A.) mise à disposition d'un emballage (10) avec une surface de paroi (12) dans laquelle est réalisée une ouverture (14),
B.) mise à disposition d'un film rétractable en forme de sac (20'), avec une première extrémité fermée (22') et une deuxième extrémité ouverte (24), une face interne (26) et une face externe (28),
C.) placement de l'objet (34) dans l'emballage (10) et dans le film rétractable en forme de sac (20') de façon à ce que
• l'objet (34) s'appuie à l'intérieur contre la surface de paroi (12) mentionnée,
• l'objet (34) soit disposé dans le film rétractable en forme de sac (20'), dans lequel la face interne (26) du film rétractable en forme de sac (20') est orientée vers l'objet (34),
• la première extrémité (22') du film rétractable en forme de sac (20') et une première portion (30) adjacente à cette première extrémité (22') soient disposées dans l'emballage (10), le film rétractable en forme de sac (20') soit guidé dans une portion centrale à travers l'ouverture (14) dans la surface de paroi (12) et la deuxième extrémité (24) et une deuxième portion (32) adjacente à cette deuxième extrémité (24) soit disposées à l'extérieur de l'emballage (10).
D.) application d'une force de traction sur la deuxième portion (32) du film rétractable en forme de sac (20') de façon à ce que l'objet (34) soit comprimé par l'intérieur contre la surface de paroi (12) mentionnée,
E.) rabattement de la deuxième portion (32) du film rétractable en forme de sac (20') sur l'emballage (10) de façon à ce que la face externe (28) de la deuxième portion (32) du film rétractable en forme de sac (20') soit orientée vers la face externe de l'emballage (10) et que l'emballage soit entouré entièrement ou au moins partiellement par la deuxième portion (32) du film rétractable en forme de sac (20'),
F.) fermeture de la deuxième extrémité (24) du film rétractable en forme de sac (20') ou rétrécissement de celle-ci au moins de façon à ce que l'emballage (10) ne puisse par quitter la deuxième portion (32) du film rétractable en forme de sac (20') par sa deuxième extrémité (24) et
G.) traitement thermique de la deuxième portion (32) du film rétractable en forme de sac (20') afin de provoquer une rétraction de celui-ci.

6. Procédé selon l'une des revendications précédentes, dans lequel l'emballage (10) est constitué d'un récipient en carton, plus particulièrement d'un récipient parallélépipédique en carton et/ou dans lequel la surface de paroi (12) mentionné est une surface de fond de l'emballage sur laquelle, dans une utilisation conforme à l'usage prévu, celui-ci est posé, dans lequel la surface de fond est, de préférence, indiquée graphiquement sur la face externe de l'emballage.

7. Procédé selon l'une des revendications précédentes, dans lequel le film rétractable (20, 20') est constitué de polyéthylène, plus particulièrement de LD-PE et/ou dans lequel la première extrémité et/ou la deuxième extrémité (22, 24) du film rétractable en forme de gaine resp. en forme de sac (20, 20') est fermée resp. rétrécie à l'aide d'une pince, d'un serre-câble (40) et/ou d'une bande adhésive.

8. Objet emballé (34), plus particulièrement une plante en pot emballée (34),
dans lequel l'objet (34) est fixé dans un emballage (10), appuyé à l'intérieur contre une surface de paroi (12) de l'emballage (10) à l'aide d'un film rétractable en forme de gaine (20), dans lequel le film rétractable en forme de gaine (20) comprend une première extrémité ouverte (22), une deuxième extrémité ouverte (24), une face interne (26) et une face externe (28),
dans lequel l'objet (34) est disposé dans l'emballage (10) et dans le film rétractable en forme de gaine (20) de façon à ce que
• l'objet (34) s'appuie à l'intérieur contre la surface de paroi (12) mentionnée,
• l'objet (34) soit disposé dans le film rétractable en forme de gaine (20), dans lequel la face interne du film rétractable en forme de gaine (20) est orientée vers l'objet (34),
• la première extrémité (22) du film rétractable en forme de gaine (20) et une première portion (30) adjacente à cette première extrémité (22) soient disposées dans l'emballage (10), le film rétractable en forme de gaine (20) soit guidé dans une portion centrale à travers l'ouverture (14) dans la surface de paroi (12) et la deuxième extrémité (24) et une deuxième portion (32) adjacente à cette deuxième extrémité (24) soit disposées à l'extérieur de l'emballage (10) et
• la première extrémité (22) du film rétractable en forme de gaine (20) est fermée ou au moins rétrécie de façon à ce que l'objet (34) ne puisse pas quitter le film rétractable en forme de gaine (20) par sa première extrémité (22),
dans lequel la deuxième portion (32) du film rétractable en forme de gaine (20) est rabattue sur l'emballage (10) de façon à ce que la face externe (28) de la deuxième portion (32) du film rétractable en forme de gaine (20) soit orientée vers la face externe de l'emballage (10) et l'emballage (10) soit entouré entièrement ou au moins partiellement par la deuxième portion (32) du film rétractable en forme de gaine (20), dans lequel la deuxième extrémité (24) du film rétractable en forme de gaine (20) est fermée ou au moins rétrécie de façon à ce que l'emballage (10) ne puisse pas quitter la deuxième portion (32) du film rétractable en forme de gaine (20) par sa deuxième extrémité (24) et la deuxième portion (32) du film rétractable en forme de gaine (20) est rétractée à l'extérieur sur l'emballage (10).

9. Objet emballé (34) selon la revendication 8, dans lequel aussi bien une première ouverture au niveau de la première extrémité (22) qu'une deuxième ouverture au niveau de la deuxième extrémité (24) du film rétractable en forme de gaine (20) sont suffisamment grandes pour introduire l'objet (34) à travers cette première resp. deuxième ouverture dans le film rétractable en forme de gaine (20), dans lequel les première et deuxième ouvertures sont de préférence de même taille, ou dans lequel le film rétractable en forme de gaine (20) présente, au niveau de sa deuxième extrémité (24), une ouverture plus grande, qui est suffisamment grande pour introduire l'objet (34) à travers celle-ci dans le film rétractable en forme de gaine (20) et présente, au niveau de sa première extrémité (22), une ouverture plus petite, qui est suffisamment petite pour empêcher que l'objet (34) sorte au niveau de la première extrémité (22) du film rétractable en forme de gaine (20), de façon à ce que l'objet (34) puisse être comprimé par une force de traction sur la deuxième portion (32) du film rétractable en forme de gaine (20) contre la surface de paroi (12) mentionnée, sans que celle-ci n'ait besoin d'être fermée ou rétrécie après l'introduction de l'objet (34) dans le film rétractable en forme de gaine (20) au niveau de sa première extrémité (22).

10. Objet emballé (34) selon l'une des revendications 8 ou 9, dans lequel l'objet (34) comprend une portion de section plus grande, plus particulièrement un pot (36), et une portion de section plus petite, plus particulièrement une partie (42) d'une plante plantée dans le pot (36), et dans lequel la portion de section plus petite est guidée à travers la première extrémité (22) rétrécie du film rétractable en forme de gaine (20).

11. Objet emballé (34) selon la revendication 10, dans lequel la première extrémité (22) rétrécie du film rétractable en forme de gaine (20) s'appuie étroitement contre la portion de section plus petite, dans lequel la première extrémité (22) du film rétractable en forme de gaine (20) est maintenue, de préférence à l'aide d'un serre-câble (40), d'une pince ou d'une bande adhésive, au niveau de la portion de section plus petite ou dans lequel la portion de section plus petite est guidée de manière lâche à travers la première extrémité (22) rétrécie du film rétractable en forme de gaine (20).

12. Objet emballé (34), plus particulièrement une plante en pot emballée (34),
dans lequel l'objet (34) est fixé dans un emballage (10), appuyé à l'intérieur contre une surface de paroi (12) de l'emballage (10) à l'aide d'un film rétractable en forme de sac (20'), dans lequel le film rétractable en forme de sac (20') comprend une première extrémité fermée (22'), une deuxième extrémité ouverte (24), une face interne (26) et une face externe (28),
dans lequel l'objet (34) est disposé dans l'emballage (10) et dans le film rétractable en forme de sac (20') de façon à ce que
• l'objet (34) s'appuie à l'intérieur contre la surface de paroi (12) mentionnée,
• l'objet (34) soit disposé dans le film rétractable en forme de sac (20'), dans lequel la face interne (26) du film rétractable en forme de sac (20') est orientée vers l'objet (34),
• la première extrémité (22') du film rétractable en forme de sac (20') et une première portion (30) adjacente à cette première extrémité (22') soient disposées dans l'emballage (10), le film rétractable en forme de sac (20') soit guidé dans une portion centrale à travers l'ouverture (14) dans la surface de paroi (12) et la deuxième extrémité (24) et une deuxième portion (32) adjacente à cette deuxième extrémité (24) soit disposées à l'extérieur de l'emballage (10).
dans lequel la deuxième portion (32) du film rétractable en forme de sac (20') est rabattue sur l'emballage (10) de façon à ce que la face externe (28) de la deuxième portion (32) du film rétractable en forme de sac (20') soit orientée vers la face externe de l'emballage (10) et l'emballage (10) soit entouré entièrement ou au moins partiellement par la deuxième portion (32) du film rétractable en forme de sac (20'), dans lequel la deuxième extrémité (24) du film rétractable en forme de sac (20') est fermée ou au moins rétrécie de façon à ce que l'emballage (10) ne puisse pas quitter la deuxième portion (32) du film rétractable en forme de sac (20') par sa deuxième extrémité (24) et la deuxième portion (32) du film rétractable en forme de sac (20') est rétractée à l'extérieur sur l'emballage (10).

13. Objet emballé (34) selon l'une des revendications 8 à 12, dans lequel l'emballage (10) est constitué d'un récipient en carton, plus particulièrement d'un récipient parallélépipédique en carton et/ou dans lequel la surface de paroi (12) mentionné est une surface de fond de l'emballage sur laquelle, dans une utilisation conforme à l'usage prévu, celui-ci est posé, dans lequel la surface de fond est, de préférence, indiquée graphiquement sur la face externe de l'emballage.

14. Objet emballé (34) selon l'une des revendications 8 à 13, dans lequel le film rétractable (20, 20') est constitué de polyéthylène, plus particulièrement de LD-PE et/ou dans lequel la première extrémité et/ou la deuxième extrémité du film rétractable en forme de gaine resp. en forme de sac (20, 20') est fermée resp. rétrécie à l'aide d'une pince (40), d'un serre-câble et/ou d'une bande adhésive.

15. Kit d'emballage pour l'emballage d'un objet (34), plus particulièrement d'une plante en pot (34), selon un procédé selon l'une des revendications 1 à 7, comprenant un emballage avec une surface de paroi, dans laquelle est réalisée une ouverture, ou qui présente un marquage à l'endroit duquel une telle ouverture doit être réalisée et un film rétractable en forme de gaine ou en forme de sac (20, 20'), dans lequel le kit d'emballage comprend en outre au moins un, plus particulièrement de préférence, deux serre-câbles (40), pinces et/ou bandes adhésives qui sont conçus pour fermer ou pour rétrécir une extrémité (22, 22', 24) correspondante du film rétractable en forme de gaine resp. en forme de sac (20, 20').
